# EUROPÄISCHE PATENTSCHRIFT

(11) **EP 0 482 397 B1**
(45) Veröffentlichungstag und Bekanntmachung des Hinweises auf die Patenterteilung: **31.08.1994**
(21) Anmeldenummer: 91116891.2
(22) Anmeldetag: 03.10.1991
(51) Int. Cl.: B24B 19/06, B24B 33/06

(54) **Verfahren und Vorrichtung zum Feinschleifen von Ringen auf der Ringaussenfläche oder auf der Ringinnenfläche**
Procedure of and device for finish-grinding of rings on the outer or inner area
Procédé et dispositif pour dresser des bagues sur la surface extérieure ou la surface intérieure

(30) Priorität: 24.10.1990 DE 4033725
(43) Veröffentlichungstag der Anmeldung: 29.04.1992
(73) Patentinhaber: ERNST THIELENHAUS KG, D-42285 Wuppertal (DE)
(72) Erfinder: Thielenhaus, Ernst, Dipl.-Ing., W-5600 Wuppertal 1 (DE)
(74) Vertreter: Andrejewski, Walter

(56) Entgegenhaltungen:
- DE-B- 1 677 137
- DE-B- 2 339 726
- US-A- 2 777 321

## Beschreibung

Die Erfindung betrifft ein Verfahren zum Feinschleifen von Ringen auf der Ringaußenfläche oder auf der Ringinnenfläche, insbesondere zum Feinschleifen von Wälzlagerlaufringen, wobei ein zu bearbeitender Ring in einer Werkstückaufnahme mechanisch zentriert sowie um seine Achse angetrieben wird, und wobei die zu bearbeitende Ringfläche beim Schleifvorgang einer berührungslosen Vermessung unterworfen wird sowie der Schleifvorgang nach Maßgabe der Vermessung gesteuert und/oder geregelt wird. Die Erfindung betrifft außerdem Vorrichtungen für die Durchführung eines solchen Verfahrens, gemäß dem Oberbegriff des Anspruchs 7. Es versteht sich, daß die Meßwerte der Vermessung auf geeignete Art und Weise elektrisch aufgenommen und ausgewertet werden, wozu die modernen, insbes. elektronischen Hilfsmittel der Meß- und Regeltechnik eine Mehrzahl von Möglichkeiten bieten, und zwar auch rechnergestützt. Die Steuerung der Regelung erfolgt nach Maßgabe des vorgegebenen Werkstoffabtrages. Insbes. bei Wälzlagerringen für hochtourige Wälzlager werden an die Genauigkeit des Werkstoffabtrages hohe Anforderungen gestellt. Außerdem muß sichergestellt werden, daß die Rundheit der Werkstücke bei der Bearbeitung nicht leidet. Mechanisch zentriert bedeutet, daß mit Gleitschuhen und/oder sogenannten Rollenschuhen oder auch mit einem Dreibackenfutter gearbeitet wird. Die Zentrierung erfolgt vorsichtig. Nichtsdestoweniger müssen wegen der mechanischen Zentrierung in bezug auf die Rundheit leichte Verformungen in Kauf genommen werden.

Im Rahmen von bekannten Maßnahmen, deren Analyse die Erfindung berücksichtigt, erfolgt die Vermessung mit Hilfe von mechanischen Fühlern, die mit geringem Andruck auf die zu bearbeitende Ringfläche aufgesetzt werden und die z. B. mit einer feinen Diamantspitze ausgerüstet sind. (DE-Z: Maschinenmarkt, 71 JG. (1965) Nr. 5, S. 18 bis 22). Dabei kann nicht ausgeschlossen werden, daß die Spitzen der Fühler Spuren auf der bearbeiteten Ringfläche hinterlassen. Auch kann die unvermeidbare geringe Unrundheit, die die zu bearbeitenden Ringe aufweisen, zu störenden Schwingungen im Meßsystem führen.

Im Rahmen von bekannten Maßnahmen, an die die Erfindung anschließt, ist die Vermessung eine berührungslose Vermessung. Dazu wird ein Meßluftstrom, der im freien Strahl aus einer Düse austritt, auf die zu bearbeitende Fläche gerichtet, so daß zwischen der Düse und der zu bearbeitenden Fläche gleichsam ein Drosselspalt entsteht (DE-AS 1 176 880). Veränderungen der Spaltweite dieses Drosselspaltes, die auf unterschiedlichem Abstand der zu bearbeitenden Fläche und der Düse beruhen, bewirken in dem Luftstrom, der über eine Leitung der Düse zugeführt wird, Druckschwankungen, die meßtechnisch erfaßt und in der beschriebenen Weise ausgewertet werden. Hier ist bei hohen Anforderungen die Meßgenauigkeit nicht ausreichend und auch hier können störende Schwingungen nicht ausgeschlossen werden. Endlich ist im Zusammenhang mit der Bearbeitung von ebenen Flächen durch Feinschleifen vorgeschlagen worden, einen Flüssigkeitsstrahl, nämlich einen Ölstrahl, gleichsam als Fühler einzusetzen (CH 536 691), hier jedoch, um die Schleifscheibe zu vermessen. Nicht zum Stand der Technik gehörende Versuche, mit einem solchen Flüssigkeitsstrahl bei einem Verfahren zum Feinschleifen von Ringen auf der Ringaußenfläche oder Ringinnenfläche, insbes. beim Feinschleifen von Wälzlagerlaufringen, zu arbeiten, führten wegen mangelnder Genauigkeit nicht zum Erfolg.

Der Erfindung liegt die Aufgabe zugrunde, ein Verfahren zum Feinschleifen von Ringen auf der Ringaußenfläche oder auf der Ringinnenfläche, insbes. zum Feinschleifen von Wälzlagerlaufringen, anzugeben, mit dem die Vermessung mit großer Genauigkeit und ohne Störungen durch Schwingungen erfolgen kann sowie eine Vorrichtung zur Durchführung des Verfahrens anzugeben.

Zur Lösung dieser Aufgabe lehrt die Erfindung, daß die Vermessung mit zumindest zwei gleichen Meßköpfen durchgeführt wird, aus denen Spülflüssigkeit als hydraulisches Meßmittel aus jeweils zumindest einer Düsenöffnung austritt, und daß das hydraulische Meßmittel freistrahlfrei in die Spülflüssigkeitsschicht eingeführt wird, die die zu bearbeitende Ringfläche mitnimmt und die sich zwischen dem Meßkopf und der Ringfläche ausbildet. - Die Erfindung geht von der Erkenntnis aus, daß die beschriebenen störenden Schwingungen im Meßsystem, trotz der einspannungsbedingten Unrundheit, nicht mehr auftreten, wenn in der beschriebenen Weise mit einem hydraulischen Meßmittel gearbeitet wird und dieses in die Spülmittelschicht eingeführt wird, die sich auf der zu bearbeitenden Ringfläche, wie beschrieben, ausbildet. Diese Spülmittelschicht ist besonders ausgeprägt, wenn es sich um die feinschleifende Bearbeitung von Ringinnenflächen handelt. Dabei vermischen sich das Spülmittel und das Meßmittel, was jedoch im Rahmen der Erfindung nicht zu Problemen führt, weil als Meßmittel die Spülflüssigkeit eingesetzt ist. Das Meßmittel bewirkt eine ausreichende Dämpfung im Meßsystem und unterdrückt dadurch störende Schwingungen, ohne die Meßgenauigkeit zu beeinträchtigen. Überraschenderweise wirkt sich die Unrundheit, die die Ringe mitbringen oder die einspannungsbedingt ist, nicht störend auf die Meßgenauigkeit aus. Es versteht sich, daß die Leitung, mit der das Meßmittel zugeführt wird, ausreichend starr ausgeführt sein muß, so daß im Leitungssystem Schwingungen nicht generiert werden.

Im Rahmen der Erfindung hat sich gezeigt, daß die Messungen besonders genau durchgeführt werden können, wenn die Meßköpfe meßkraftkompensierend äquidistant über den Umfang der zu bearbeitenden Ringfläche angeordnet sind. Zweckmäßigerweise wird mit identisch gleichen Meßköpfen gearbeitet. Ohne Beeinträchtigung der vorsichtigen Zentrierung und ohne andere Störungen kann bei meßkraftkompensierender Anordnung das Meßmittel mit einem verhältnismäßig hohen Druck zugeführt werden, was sich meßtechnisch positiv auswirkt. Von besonderem Vorteil ist es, mit einer zugleich kühlwirksamen Meßmittelmenge zu arbeiten. Auf diese Weise kann verhindert werden, daß die zu bearbeitenden Ringe eine Ungenauigkeit wegen Wärmeverzugs aus der Bearbeitungswärme heraus erfahren. Im allgemeinen wird man die Meßmittelmenge und die Spülmittelmenge dem gleichen Druckmittelsystem entnehmen und auch wieder zuführen.

Im einzelnen bestehen im Rahmen der Erfindung mehrere Möglichkeiten der weiteren Ausbildung und Gestaltung. Im einfachsten Falle wird man mit zwei diametral gegenüberliegenden Meßköpfen arbeiten. Eine bevorzugte Ausführungsform der Erfindung, die sich durch besonders stabile Verhältnisse in dynamischer Hinsicht auszeichnet, und zwar auch in bezug auf das Meßsystem, ist dadurch gekennzeichnet, daß mit drei über den Umfang der zu bearbeitenden Ringfläche um 120° versetzt angeordneten Meßköpfen gearbeitet wird. - Die Meßwerte können von den einzelnen Meßköpfen bzw. von den den einzelnen Meßköpfen zugeführten Meßmittelströmen abgenommen und einzeln oder integriert ausgewertet werden.

Gegenstand der Erfindung ist auch eine Vorrichtung zur Durchführung des beschriebenen Verfahrens, mit einer Werkstückaufnahme für die mechanische Zentrierung und den Antrieb des zu bearbeitenden Ringes sowie mit der zu bearbeitenden Ringfläche zugewandten und in radialer Richtung in bezug auf die zu bearbeitende Ringfläche, hin und zurück, einstellbaren Meßköpfen, dadurch gekennzeichnet, daß zumindest zwei gleiche Meßköpfe jeweils zumindest eine Düsenöffnung aufweisen, die als Zuführeinrichtung für die als hydraulisches Meßmittel einsetzbare Spülflüssigkeit ausgebildet ist.

Im folgenden wird die Erfindung anhand einer lediglich ein Ausführungsbeispiel darstellenden Zeichnung ausführlicher erläutert. Es zeigen
- Fig. 1: das Schema einer Vorrichtung für die Durchführung des erfindungsgemäßen Verfahrens als Ansicht in Richtung der Achse eines zu bearbeitenden Ringes,
- Fig. 2: einen Schnitt in Richtung A-A durch den Gegenstand nach Fig. 1 mit einigen konstruktiven Details und
- Fig. 3: entsprechend der Fig. 1 eine andere Ausführungsform einer erfindungsgemäßen Vorrichtung.

Die in den Figuren dargestellte Vorrichtung ist zum Feinschleifen von Ringen 1 auf der Ringinnenfläche (Fig. 1 und 2) oder auf der Ringaußenfläche (Fig. 3) bestimmt.

Man erkennt zunächst eine Werkstückaufnahme 2 für die zu bearbeitenden Ringe 1, wobei die Einspannung und Zentrierung über mechanische Einspannelemente 3 erfolgt. Nimmt man die Fig. 2 hinzu, so erkennt man, daß ein von der Werkstückaufnahme 2 aufgenommener zu bearbeitender Ring 1 z. B. über einen Treiber 4 rotierend mitgenommen wird.

Die zu bearbeitende Ringfläche erfährt bei einem Schleifvorgang eine berührungslose Vermessung. In den Fig. 1 und 3 erkennt man, daß dazu Meßköpfe 5 vorgesehen sind, die in radialer Richtung in bezug auf die zu bearbeitende Oberfläche einstellbar sind. Diese Einstellung kann in radialer Richtung hin und wieder zurück erfolgen, was durch Doppelpfeil angedeutet wurde. Dabei läßt sich ein sehr feiner Spalt zwischen der zu bearbeitenden Ringfläche und dem Meßkopf 5 einstellen. In den Fig. 1 und 3 wurde dieser Spalt mit erheblicher Übertreibung vergrößert dargestellt. Die Spaltweite liegt im allgemeinen im µ-Bereich. Die Meßköpfe 5 sind meßkraftkompensierend äquidistant über den Umfang der zu bearbeitenden Ringfläche verteilt. Sie besitzen jeweils zumindest eine Düsenöffnung 6, aus der ein mit dem Spülmittel übereinstimmendes hydraulisches Meßmittel 7 austritt. Es tritt freistrahlfrei in die Meß- und Spülmittelschicht 7 ein, die übertrieben dick gezeichnet worden ist. Sie bildet sich zwischen der zu bearbeitenden Ringfläche und jedem der Meßköpfe 5 aus.

In der Fig. 1 wurde angedeutet, daß die Meßköpfe 5 als Meßschuhe ausgeführt sind, deren Meßfläche krümmungsmäßig der zu bearbeitenden Ringfläche angepaßt ist. Die Düsenöffnungen 6 münden, wie die Fig. 2 zeigt, in der Meßfläche. Im Ausführungsbeispiel und nach bevorzugter Ausführungsform der Erfindung haben die Düsenöffnungen 6 aller Meßköpfe 5 den gleichen Durchmesser. Sie sind auch zur Abgabe gleicher Meßmittelmengenströme eingerichtet. In der Fig. 3 wurde angedeutet, daß die Meßköpfe 5 auch ein in radialer Richtung verlaufendes Düsenrohr 8 aufweisen können. - Die eingangs beschriebene Verfahrensweise läßt sich mit solchen Vorrichtungen sehr einfach verwirklichen. Handelt es sich um die Bearbeitung von Wälzlagerlaufringen, so können die Meßköpfe 5 durch eine radiale Verstellung in die Laufrillen der Ringe eingeführt und in Arbeitsposition gebracht werden.

## Patentansprüche

1. Verfahren zum Feinschleifen von Ringen (1) auf der Ringaußenfläche oder auf der Ringinnenfläche, insbes. zum Feinschleifen von Wälzlagerlaufringen,
wobei ein zu bearbeitender Ring (1) in einer Werkstückaufnahme (2) mechanisch zentriert sowie um seine Achse angetrieben wird,
und wobei die zu bearbeitende Ringfläche beim Schleifvorgang einer berührungslosen Vermessung unterworfen wird sowie der Schleifvorgang nach Maßgabe der Vermessung geregelt oder gesteuert wird, **dadurch gekennzeichnet**, daß die Vermessung mit zumindest zwei gleichen Meßköpfen (5) durchgeführt wird, aus denen Spülflüssigkeit als hydraulisches Meßmittel (7) aus jeweils zumindest einer Düsenöffnung (6) austritt, und daß das hydraulische Meßmittel (7) freistrahlfrei in die Spülflüssigkeitsschicht eingeführt wird, die die zu bearbeitende Ringfläche mitnimmt und die sich zwischen dem Meßkopf (5) und der Ringfläche ausbildet.

2. Verfahren nach Anspruch 1, dadurch gekennzeichnet, daß die Meßköpfe (5) meßkraftkompensierend äquidistant über den Umfang der zu bearbeitenden Ringfläche angeordnet werden.

3. Verfahren nach einem der Ansprüche 1 oder 2, dadurch gekennzeichnet, daß mit einer zugleich kühlwirksamen Meßmittelmenge gearbeitet wird.

4. Verfahren nach einem der Ansprüche 1 bis 3, dadurch gekennzeichnet, daß die Meßmittelmenge und die Spülmittelmenge dem gleichen Druckmittelsystem entnommen werden.

5. Verfahren nach einem der Ansprüche 1 bis 4, dadurch gekennzeichnet, daß mit zwei diametral gegenüberliegenden Meßköpfen (5) gearbeitet wird.

6. Verfahren nach einem der Ansprüche 1 bis 5, dadurch gekennzeichnet, daß mit drei über den Umfang der zu bearbeitenden Ringfläche um 120° versetzt angeordneten Meßköpfen (5) gearbeitet wird.

7. Vorrichtung für die Durchführung des Verfahrens nach einem der Ansprüche 1 bis 6, mit
einer Werkstückaufnahme (2) für die mechanische Zentrierung und den Antrieb eines zu bearbeitenden Ringes (1)
sowie der zu bearbeitenden Ringfläche zugewandten und in radialer Richtung in bezug auf die zu bearbeitende Ringfläche, hin und zurück, einstellbaren Meßköpfen (5) dadurch gekennzeichnet, daß zumindest zwei gleiche Meßköpfe (5) jeweils zumindest eine Düsenöffnung (6) aufweisen, die als Zuführeinrichtung für die als hydraulisches Meßmittel (7) einsetzbare Spülflüssigkeit ausgebildet ist.

8. Vorrichtung nach Anspruch 7, dadurch gekennzeichnet, daß die Meßköpfe (5) ein in radialer Richtung angeordnetes Düsenrohr (8) aufweisen.

9. Vorrichtung nach einem der Ansprüche 7 oder 8, dadurch gekennzeichnet, daß die Meßköpfe (5) einen Meßschuh aufweisen, dessen Meßfläche krümmungsmäßig der zu bearbeitenden Ringfläche angepaßt ist, und daß die Düsenöffnung (6) in der Meßfläche mündet.

10. Vorrichtung nach einem der Ansprüche 1 bis 4, dadurch gekennzeichnet, daß die Düsenöffnungen (6) aller Meßköpfe (5) den gleichen Durchmesser aufweisen und zur Abgabe gleicher Meßmittelmengenströme eingerichtet sind.

## Claims

1. A process for the precision-grinding of rings (1) on the outer ring surface or on the inner ring surface, particularly for the precision grinding of bearing races for anti-friction bearings,
wherein a ring (1) to be processed is mechanically centred in a workpiece holder (2) and is driven about its axis,
and wherein the ring surface to be processed is subjected to a contactless measurement during the grinding process and the grinding process is regulated or controlled according to the measurement, characterised in that the measurement is made with at least two identical measuring heads (5), from each of which flushing liquid escapes as a hydraulic measuring medium (7) out of at least one nozzle opening (6), and that the hydraulic measuring medium (7) is introduced without a free jet into the flushing liquid layer which the ring surface to be processed carries with it, and which is formed between the measuring head (5) and the ring surface.

2. A process according to claim 1, characterised in that the measuring heads (5) are arranged equidistantly over the circumference of the ring surface to be processed to compensate for measuring pressure.

3. A process according to either one of claims 1 or 2, characterised in that an amount of measuring medium is employed which at the same time has a cooling effect.

4. A process according to any one of claims 1 to 3, characterised in that the amount of measuring medium and the amount of flushing medium are taken from the same pressure medium system.

5. A process according to any one of claims 1 to 4, characterised in that two diametrically opposite measuring heads (5) are employed.

6. A process according to any one of claims 1 to 5, characterised in that three measuring heads (5) are employed, arranged displaced by 120° over the circumference of the ring surface to be processed.

7. A device for carrying out the process according to any one of claims 1 to 6, with
a workpiece holder (2) for the mechanical centring and the drive of a ring (1) to be processed,
and with measuring heads (5) facing the ring surface to be processed and adjustable forwards and backwards in a radial direction with respect to the ring surface to be processed, characterised in that at least two identical measuring heads (5) each have at least one nozzle opening (6) which is constructed as a feed device for the flushing liquid which can be used as a hydraulic measuring medium (7).

8. A device according to claim 7, characterised in that the measuring heads (5) have a nozzle tube (8) disposed in a radial direction.

9. A device according to either one of claims 7 or 8, characterised in that the measuring heads (5) have a measuring shoe, the measuring surface of which is adapted in terms of its curvature to the ring surface to be processed, and that the nozzle opening (6) runs into the measuring surface.

10. A device according to any one of claims 1 to 4, characterised in that the nozzle openings (6) of all the measuring heads (5) have the same diameter and are arranged to deliver the same mass flows of the measuring medium.

## Revendications

1. Procédé pour rectifier des bagues au niveau de leur surface extérieure ou de leur surface intérieure, notamment pour rectifier des bagues de roulement,
selon lequel une bague devant être usinée (1) est centrée mécaniquement dans un logement (2) de pièce à usiner et est entraînée autour de son axe, et
selon lequel une mesure de la surface de la bague devant être usinée est exécutée lors de l'opération de rectification et l'opération de rectification est réglée ou commandée en fonction de la mesure, caractérisé en ce qu'on exécute la mesure à l'aide d'au moins deux têtes de mesure identiques (5), d'où un liquide de rinçage en tant que fluide de mesure hydraulique (7) sort, et ce respectivement au moins par une ouverture de buse (6), et que le fluide de mesure hydraulique (7) est introduit, sans jet libre, dans la couche du liquide de rinçage, qui entraîne la surface de la bague devant être usinée et s'établit entre la tête de mesure (5) et la surface de la bague.

2. Procédé selon la revendication 1, caractérisé en ce que les têtes de mesure (5) sont disposées en étant équidistantes, d'une manière qui compense la force de mesure, sur le pourtour de la surface de la bague à usiner.

3. Procédé selon l'une des revendications 1 ou 2, caractérisé en ce qu'on travaille avec une quantité du fluide de mesure qui a simultanément une action de refroidissement.

4. Procédé selon l'une des revendications 1 à 3, caractérisé en ce que la quantité du fluide de mesure et la quantité du fluide de rinçage sont prélevées du même système de fluide sous pression.

5. Procédé selon l'une des revendications 1 à 4, caractérisé en ce qu'on travaille avec deux têtes de mesure (5) diamétralement opposées.

6. Procédé selon l'une des revendications 1 à 5, caractérisé en ce qu'on travaille avec trois têtes de mesure (5) disposées en étant décalées de 120° sur le pourtour de la surface de la bague à usiner.

7. Dispositif pour la mise en oeuvre du procédé selon l'une des revendications 1 à 6, comportant un logement (2) de la pièce à usiner, servant à réaliser le centrage mécanique et l'entraînement d'une bague à usiner (1), ainsi que les têtes de mesure (5), qui sont tournées vers la surface de la bague à usiner et sont réglables, en va-et-vient, dans la direction radiale par rapport à la surface de la bague à usiner, caractérisé en ce qu'au moins deux têtes de mesure (5) identiques possèdent respectivement au moins une ouverture de buse (6), qui est agencée sous la forme d'un dispositif d'alimentation pour le liquide de rinçage, qui est utilisé comme fluide de mesure hydraulique (7).

8. Dispositif selon la revendication 7, caractérisé en ce que les têtes de mesure (5) possèdent un tube à buse (8) disposé dans une direction radiale.

9. Dispositif selon l'une des revendications 7 ou 8, caractérisé en ce que les têtes de mesure (5) possèdent un sabot de mesure, dont la surface de mesure a une courbure adaptée à celle de la surface de la bague à usiner et que l'ouverture de buse (6) débouche dans la surface de mesure.

10. Dispositif selon l'une des revendications 1 à 4, caractérisé en ce que les ouvertures de buses (6) de toutes les têtes de mesure (5) possèdent le même diamètre et sont agencées de manière à délivrer des écoulements quantitatifs identiques du fluide de mesure.
